# FASCICULE DE BREVET EUROPEEN

(11) **EP 3 658 723 B1**
(45) Date de publication et mention de la délivrance du brevet: **25.08.2021**
(21) Numéro de dépôt: 18743050.9
(22) Date de dépôt: 27.07.2018
(51) Int. Cl.: E05B 19/04

(54) **CLEF POUR VÉHICULE AUTOMOBILE**
SCHLÜSSEL FÜR KRAFTFAHRZEUG
KEY FOR AUTOMOBILE VEHICLE

(30) Priorité: 28.07.2017 FR 1757266
(43) Date de publication de la demande: 03.06.2020
(73) Titulaire: Valeo Comfort and Driving Assistance, 94046 Créteil Cedex (FR)
(72) Inventeur: PARIS, Jérôme, 94046 Créteil Cedex (FR); DAVID, Marc, 94046 Créteil Cedex (FR)
(74) Mandataire: Delaval, Guillaume Laurent
(86) Numéro de dépôt international: PCT/EP2018/070521
(87) Numéro de publication internationale: WO 2019/020827

(56) Documents cités:
- DE-A1-102008 061 377
- DE-A1-102010 060 317
- DE-A1-102010 061 040
- US-A1- 2007 220 936
- US-A1- 2012 285 208

## Description

### DOMAINE TECHNIQUE DE L'INVENTION

La présente invention concerne une clef pour véhicule automobile.

Elle trouve une application particulière mais non limitative pour les clefs qui permettent de déverrouiller/verrouiller un véhicule automobile.

### ARRIÈRE-PLAN TECHNOLOGIQUE DE L'INVENTION

Il est connu de l'homme du métier une clef pour véhicule automobile adaptée pour coopérer avec un paneton, ladite clef comprenant :
- un boîtier ;
- une chape adaptée pour être montée dans ledit boîtier et sur laquelle est fixé un paneton ;
- un poussoir de commande solidaire en pivotement de la chape et adapté pour entraîner la chape en rotation de sorte à déployer ledit paneton lorsqu'un utilisateur appuie sur ledit poussoir de commande ;
- au moins un bouton pressoir adapté pour permettre l'exécution d'une fonction du véhicule automobile lorsqu'un utilisateur appuie dessus, telle que le verrouillage/déverrouillage à distance du véhicule automobile ;
- un support électronique adapté pour permettre l'exécution de la fonction du véhicule automobile ;
- une pile.

Un inconvénient de cet état de la technique réside dans le fait que lorsque l'utilisateur de la clef change la pile, il ouvre le boîtier et il peut démonter le poussoir de commande qui sort de la chape et également démonter la chape du boîtier.

Dans ce contexte, la présente invention vise à résoudre l'inconvénient précédemment mentionné.

La publication de demande de brevet US2012285208A1 divulgue un module d'extension d'un insert rétractable d'une clé, notamment pour un véhicule automobile, qui est destiné à être monté dans un boîtier pour ladite clé et qui comprend un insert destiné à être monté pivotant par rapport audit boîtier.

La publication de demande de brevet US2007220936A divulgue une unité de clé comprend un boîtier de poignée qui comprend au moins une paire d'éléments de boîtier en résine synthétique reliés les uns aux autres, et une clé mécanique supportée dans le boîtier de poignée et ayant une tête de clé pivotante.

La publication de demande de brevet DE102008061377A1 divulgue un agencement porte-clé pour un véhicule. Une clé mécanique comprend un porte-clé pour une rotation dans et hors du boîtier. Le porte-clé comprend des première et seconde extrémités opposées l'une à l'autre.

La publication de demande de brevet DE102010061040A1 divulgue une clé ayant un support pivotant monté rotatif sur un boîtier. L'embout de clé se trouve au niveau du boîtier dans une position d'extrémité stable et est déplié dans une autre position d'extrémité stable, qui s'étend parallèlement à un axe longitudinal du boîtier éloigné de l'axe.

La publication de demande de brevet DE102010060317A1 divulgue une clé ayant un boîtier avec une coque supérieure et une coque inférieure et un support rotatif qui est formé pour porter un arbre de clé, où le support rotatif est monté rotatif avec des éléments de palier. Les éléments d'appui sont disposés entre la coque supérieure et la coque inférieure autour de l'axe de rotation. Les éléments d'appui sont serrés tangentiellement les uns à côté des autres.

### DESCRIPTION GENERALE DE L'INVENTION

A cette fin l'invention propose une clef pour véhicule automobile adaptée pour coopérer avec un paneton et comprenant :
- un boîtier comprenant un réceptacle comportant deux joues ;
- une chape pivotante adaptée pour être montée entre les deux joues dudit réceptacle et comprenant :
   - un logement ;
   - deux rainures primaires ;
   - au moins une rainure secondaire ;
- un poussoir de commande, inséré en partie dans ledit logement de ladite chape, et comprenant au moins un ergot primaire adapté pour :
   - être engagé dans l'une des deux rainures primaires lorsque ledit poussoir de commande est en position relâchée de sorte à bloquer en rotation ladite chape ;
   - se désengager de ladite rainure primaire lorsque ledit poussoir de commande est en position enfoncée de sorte à libérer en rotation ladite chape ;
   - être bloqué en translation par une partie de ladite chape de sorte à éviter le démontage dudit poussoir de commande hors dudit réceptacle lorsque ledit boîtier est ouvert.

Ainsi, comme on va le voir en détail ci-après, lorsque le poussoir de commande est monté, le poussoir de commande ne peut plus bouger et sortir de la chape grâce à l'ergot primaire, qui est décalé par rapport à la rainure secondaire par laquelle il a été introduit lors du montage du poussoir de commande, et qui est retenu en translation par une partie de la chape en face de laquelle il peut se trouver lorsque le poussoir de commande est monté et la clef utilisée. Un utilisateur ne peut pas démonter le poussoir de commande ni la chape lorsqu'il ouvre le boîtier de la clef pour changer la pile. La partie de la chape qui bloque en translation le poussoir de commande est soit une collerette de la chape, soit une deuxième rainure secondaire.

Selon des modes de réalisation non limitatifs, la clef peut comporter en outre une ou plusieurs caractéristiques supplémentaires parmi les suivantes.

Selon un mode de réalisation non limitatif, ledit poussoir de commande comprend en outre deux ergots secondaires adaptés pour s'insérer dans deux encoches dudit réceptacle de sorte à bloquer en rotation ledit poussoir de commande.

Selon un mode de réalisation non limitatif, ledit au moins un ergot primaire est adapté pour s'engager dans l'autre des deux rainures primaires lorsque ladite chape est en position libérée et lorsque ledit poussoir de commande est en position relâchée.

Selon l'invention, ladite chape est adaptée pour être décalée angulairement par rapport à une position bloquée de sorte à permettre l'insertion en partie dudit poussoir de commande dans son logement et dudit au moins ergot primaire dans ladite au moins une rainure secondaire.

Selon un mode de réalisation non limitatif, ladite chape est adaptée pour être mise en rotation pour arriver à sa position bloquée de sorte à décaler ledit au moins ergot primaire par rapport à ladite au moins une rainure secondaire et à permettre l'insertion dudit ergot primaire dans une rainure primaire.

Selon un mode de réalisation non limitatif, ledit poussoir de commande est en outre adapté pour :
- bloquer ledit paneton en position escamotée ou en position sortie lorsqu'il est en position relâchée ;
- libérer ledit paneton en position sortie lorsqu'il passe de sa position relâchée à une position enfoncée.

Selon un mode de réalisation non limitatif, ladite chape est pivotante autour dudit poussoir de commande et ledit poussoir de commande est non pivotant.

Selon un mode de réalisation non limitatif, ladite chape pivotante comprend une unique rainure secondaire.

Selon un mode de réalisation non limitatif, ladite unique rainure secondaire est configurée de sorte à permettre le passage dudit au moins un ergot primaire lors du montage dudit poussoir de commande dans ledit boîtier.

Selon un mode de réalisation non limitatif, ladite chape pivotante comprend deux rainures secondaires.

Selon un mode de réalisation non limitatif, une des deux rainures secondaires est configurée de sorte à permettre le passage dudit au moins un ergot primaire lors du montage dudit poussoir de commande dans ledit boîtier, et l'autre des deux rainures secondaires est configurée de sorte à empêcher le passage dudit au moins un ergot primaire lorsque le boîtier est ouvert.

Selon un mode de réalisation non limitatif, les deux rainures secondaires sont décalées angulairement l'une de l'autre d'un angle inférieur à 180°.

Selon un mode de réalisation non limitatif, les deux rainures secondaires sont angulairement l'une de l'autre de sensiblement 180°.

Selon un mode de réalisation non limitatif, les deux rainures secondaires sont de largeur différente.

Selon un mode de réalisation non limitatif, l'une des deux rainures secondaires comprend une largeur supérieure à celle dudit au moins un ergot primaire et l'autre des deux rainures secondaire comprend une largeur inférieure à celle dudit au moins un ergot primaire.

Selon un mode de réalisation non limitatif, ledit poussoir de commande comprend deux ergots primaires.

Selon un mode de réalisation non limitatif, ladite clef comprend en outre un pivot solidaire de ladite chape et adapté pour être entraîné en rotation par un ressort.

Selon un mode de réalisation non limitatif, ledit pivot est adapté pour s'insérer en partie dans les deux rainures secondaires.

Selon un mode de réalisation non limitatif, ledit pivot comprend une fente adaptée pour recevoir une extrémité dudit ressort.

Selon un mode de réalisation non limitatif, une joue dudit réceptacle comprend une pièce moulée avec ladite joue et adaptée pour recevoir une extrémité dudit ressort.

Selon un mode de réalisation non limitatif, ladite clef comprend en outre un support électronique et une pile.

Selon un mode de réalisation non limitatif, ledit boîtier comprend en outre un renfoncement latéral entre lesdites deux joues dans lequel ledit paneton est adapté pour être positionné en position escamotée.

Il est également proposé un procédé de montage d'une clef pour véhicule automobile adaptée pour coopérer avec un paneton, ladite clef comprenant un boîtier avec un réceptacle, une chape avec deux rainures primaires et au moins une rainure secondaire, et un poussoir de commande, selon lequel ledit procédé de montage comprend :
- le positionnement de ladite chape entre deux joues du réceptacle dudit boîtier ;
- l'insertion en partie du poussoir de commande dans un logement de ladite chape et l'insertion d'au moins un ergot primaire du poussoir de commande dans ladite au moins une rainure secondaire de ladite chape ;
- la rotation de ladite chape pour arriver à une position bloquée et de sorte que ledit au moins ergot primaire soit décalé par rapport à ladite au moins une rainure secondaire de ladite chape et puisse être engagé dans une rainure primaire de ladite chape ;
- le relâchement du poussoir de commande de sorte que ledit au moins un ergot primaire s'engage dans ladite rainure primaire.

Selon l'invention, ladite chape est positionnée dans une position d'assemblage décalée angulairement par rapport à sa position bloquée pour le montage dudit poussoir de commande dans ledit réceptacle dudit boîtier.

Selon un mode de réalisation non limitatif, le décalage angulaire est de sensiblement 90°.

Selon un mode de réalisation non limitatif, ladite rotation de ladite chape s'effectue dans le sens horaire.

### BREVE DESCRIPTION DES FIGURES

L'invention et ses différentes applications seront mieux comprises à la lecture de la description qui suit et à l'examen des figures qui l'accompagnent.
- la figure 1a est une vue assemblée de dessus d'une clef pour véhicule automobile lorsqu'elle est ouverte, ladite clef étant adaptée pour coopérer avec un paneton et comprenant une chape, un boîtier, et un poussoir de commande, selon un mode de réalisation non limitatif de l'invention ;
- la figure 1b est une vue assemblée de dessus de la clef de la figure 1a mais lorsqu'elle est fermée ;
- la figure 1c est une vue en perspective éclatée de la clef des figures 1a et 1b, selon un premier mode de réalisation non limitatif ;
- la figure 2a est une vue de dessus de la chape de la clef des figures 1a à 1c, selon un mode de réalisation non limitatif ;
- la figure 2a est une vue de dessous de la chape de la clef des figures 1a à 2a, selon un mode de réalisation non limitatif ;
- la figure 2c est une vue de dessous en perspective de la chape de la clef des figures 1a, à 1c et 2a et 2b, selon un mode de réalisation non limitatif ;
- la figure 3a est une vue en perspective du poussoir de commande de la clef des figures 1a à 1c, selon un mode de réalisation non limitatif ;
- la figure 3b est une vue de dessous du poussoir de commande de la figure 3a, selon un mode de réalisation non limitatif ;
- la figure 4a est une vue en perspective d'un pivot de la clef des figures 1a à 1c, selon un mode de réalisation non limitatif ;
- la figure 4b est une vue en coupe selon l'axe Z du pivot de la figure 4a assemblé avec la chape des figures 2a à 2c, selon un mode de réalisation non limitatif ;
- la figure 5 est une vue en perspective du poussoir de commande des figures 3a et 3b assemblé avec un ressort et le pivot de la figure 4a, selon un mode de réalisation non limitatif, lorsque la clef est ouverte ;
- la figure 6 est une vue en perspective du poussoir de commande des figures 3a et 3b assemblé avec un ressort et le pivot de la figure 4a, selon un mode de réalisation non limitatif, lorsque la clef est fermée ;
- la figure 7a est une vue de dessus de l'assemblage de la figure 5 assemblé avec la chape des figures 2a à 2c et le paneton des figures 1a à 1c, selon un mode de réalisation non limitatif, lorsque la clef est ouverte ;
- la figure 7b est une vue de profil en coupe de la figure 7a selon un axe longitudinal B-B' du paneton, lorsque ledit poussoir de commande est en position relâchée ;
- la figure 7c est une vue de dessous en coupe de la figure 7a selon l'axe Z;
- la figure 7d est une vue de profil en coupe de la figure 7a selon un axe longitudinal B-B' du paneton, lorsque ledit poussoir de commande est en position enfoncée ;
- la figure 8a est une vue de dessus de l'assemblage de la figure 6 assemblé avec la chape des figures 2a à 2c et le paneton des figures 1a à 1c, selon un mode de réalisation non limitatif, lorsque la clef est fermée ;
- la figure 8b est une vue de profil en coupe de la figure 8a selon un axe longitudinal B-B' du paneton ;
- la figure 8c est une vue de dessous en coupe de la figure 8a selon l'axe Z;
- la figure 9a est un schéma d'une première étape d'un procédé de montage selon l'invention de la clef des figures 1a à 1c, selon un mode de réalisation non limitatif, dans laquelle ladite chape des figures 2à à 2c est montée dans ledit boîtier ;
- la figure 9b est un schéma du résultat de la première étape de la figure 9a, selon un mode de réalisation non limitatif ;
- la figure 9c est un schéma d'une seconde étape d'un procédé de montage de la clef des figures 1a à 1c, selon un mode de réalisation non limitatif, dans laquelle ledit pivot de la figure 4a est monté dans ledit boîtier et la chape ;
- la figure 9d est un schéma du résultat de la seconde étape de la figure 9c, selon un mode de réalisation non limitatif ;
- la figure 9e est un schéma d'une troisième étape d'un procédé de montage de la clef des figures 1a à 1c, selon un mode de réalisation non limitatif, dans laquelle ledit poussoir de commande des figures 3a et 3b est monté dans ledit boîtier et la chape ;
- la figure 9f est un schéma du résultat de la troisième étape de la figure 9e, selon un mode de réalisation non limitatif ;
- la figure 9g est un schéma d'une quatrième étape d'un procédé de montage de la clef des figures 1a à 1c, selon un mode de réalisation non limitatif, dans laquelle ladite chape des figures 2a à 2c pivote d'une position d'assemblage à une position clef fermée ;
- la figure 10 est une vue en perspective éclatée de la clef des figures 1a et 1b, selon un deuxième mode de réalisation non limitatif ;
- la figure 11a est une vue de dessus d'un réceptacle du boîtier de la clef de la figure 10 ;
- la figure 11b est une vue en coupe longitudinale du réceptacle de la figure 11a;
- la figure 12a est une vue de dessus de la chape de la clef de la figure 10 ;
- la figure 12b est une vue de dessus de la chape de la clef la figure 10 ;
- la figure 13a est une vue en perspective du poussoir de commande de la clef de la figure 10, selon un mode de réalisation non limitatif ;
- la figure 13b est une vue de dessous du poussoir de commande de la figure 13a, selon un mode de réalisation non limitatif ;
- la figure 14 est une vue en coupe longitudinale de la chape des figures 12a et 12b coopérant avec le poussoir de commande assemblé avec un ressort de la clef de la figure 10 ;
- la figure 15a est une vue en coupe du poussoir de commande de la clef de la figure 10 lorsqu'il est dans une position enfoncée dans le réceptacle du boîtier de la clef ;
- la figure 15b est une vue en coupe de la chape des figures 12a et 12b disposée dans le réceptacle de la clef de la figure 10 ;
- la figure 16 est une vue en coupe de la figure 15b avec le poussoir de commande coopérant avec la chape de la figure 12a ;
- la figure 17 est une vue en perspective éclatée de la clef des figures 1a et 1b, selon un troisième mode de réalisation non limitatif ;
- la figure 18 est une vue de dessus de la chape de la clef de la figure 17 ;
- la figure 19a est une vue en perspective du poussoir de commande de la clef de la figure 17, selon un mode de réalisation non limitatif ;
- la figure 19b est une vue de dessous du poussoir de commande de la figure 19a, selon un mode de réalisation non limitatif.

### DESCRIPTION DE MODES DE REALISATION DE L'INVENTION

Les éléments identiques, par structure ou par fonction, apparaissant sur différentes figures conservent, sauf précision contraire, les mêmes références.

Une clef 1 pour véhicule automobile 2, selon l'invention est illustrée sur les figures 1a à 9g selon un premier mode de réalisation non limitatif, sur les figures 1a, 1b, 10 à 16 selon un deuxième mode de réalisation non limitatif, et sur les figures 17 à 19b selon un troisième mode de réalisation non limitatif. On notera que les figures 11a, 11b, et 14 à 16 s'applique également au troisième mode de réalisation non limitatif.

La clef 1 est également appelée identifiant.

Par véhicule automobile, on entend tout type de véhicule motorisé.

La clef 1 est illustrée sur les figures 1a à 1c, 10 et 17.

La clef 1 est adaptée pour coopérer avec un paneton 12 (illustré également sur les figures) et comprend :
- un boîtier 10 ;
- une chape 11 ;
- un poussoir de commande 13.

Elle est adaptée pour être ouverte (paneton 12 en position sortie p22) ou fermé (paneton 12 en position escamotée p21).

Dans un mode de réalisation non limitatif, la clef 1 est une clef électronique. A savoir, elle est adaptée pour communiquer à distance avec une unité de contrôle (non illustrée) du véhicule automobile 2 pour notamment permettre l'exécution de fonctions f1 relatives au véhicule automobile.

Dans des exemples non limitatifs, les fonctions f1 sont :
- un verrouillage et/ou déverrouillage à distance dudit véhicule automobile ;
- une ouverture et/ou fermeture d'un ouvrant (portières, coffre, hayon etc.) dudit véhicule automobile ;
- un démarrage dudit véhicule automobile ;
- une vérification des pneumatiques, etc.

Dans le premier mode de réalisation non limitatif de la clef 1, la clef 1 comprend deux rainures secondaires 112 et un pivot 14 solidaire de ladite chape 11 et adapté pour être entraîné en rotation par un ressort 15.

Dans le deuxième mode de réalisation non limitatif de la clef 1, la clef 1 comprend deux rainures secondaires 112 et une pièce 14 moulée avec une joue 100 d'un réceptacle 102 du boîtier 10, et adaptée pour recevoir une extrémité d'un ressort 15. La clef 1 ne comprend pas de pivot 14.

Dans le troisième mode de réalisation non limitatif de la clef 1, la clef 1 comprend une unique rainure secondaire 112 et une pièce 14 moulée avec une joue 100 d'un réceptacle 102 du boîtier 10, et adaptée pour recevoir une extrémité d'un ressort 15. La clef 1 ne comprend pas de pivot 14.

Ces éléments sont décrits en détail plus loin. Sauf mention contraire, la description qui suit s'applique aux trois modes de réalisation non limitatifs de la clef 1.

Le paneton 12 qui coopère avec la clef 1 est décrit ci-après.

### • Paneton 12

Le paneton 12 est illustré sur les figures 1a à 1c, 7a, 7b et 7d, 10, 14 et 16.

Le paneton 12 est adapté pour s'insérer dans une serrure (extérieure et intérieure) du véhicule automobile 2 pour déverrouiller/verrouiller manuellement un ouvrant dudit véhicule automobile 2, l'interrupteur d'allumage et la colonne de direction.

Le paneton 12 est adapté pour pivoter d'une position escamotée p21 à une position sortie p22.

A cet effet, le paneton 12 est adapté pour :
- prendre une position sortie p22 de sorte à être utilisé dans une serrure du véhicule automobile 2. Cette position est également appelée clef ouverte ;
- prendre une position escamotée p21 lorsque la clef 1 n'est pas utilisée manuellement pour activer une serrure du véhicule automobile 2. Cette position est également appelée clef fermée.

Dans un mode de réalisation non limitatif, la position sortie p22 est sensiblement de 180° par rapport à la position escamotée p21.

Dans la position escamotée p21, le paneton 12 est disposé entre les deux joues 100, 101 du réceptacle 102 du boîtier 10 (décrit plus loin). Il vient en butée contre une paroi (non illustrée) qui s'étend verticalement entre les deux joues 100, 101 dans un renfoncement 104 du réceptacle 102.

Le paneton 12 est adapté pour être fixé à la chape 11 et est ainsi solidaire de cette dernière.

Dans un mode de réalisation non limitatif, le paneton 12 comprend un orifice de fixation 121 (illustré sur la figure 1c) adapté pour recevoir une goupille pour la fixation sur la chape 11 et pour être disposé en regard de l'orifice de fixation 114 (décrite plus loin) de la chape 11.

Le paneton 12 pivote ainsi en même temps que la chape 11. En particulier, le paneton 12 comprend une extrémité 120 adaptée pour s'insérer dans la cavité 113 (décrite plus loin) de la chape 11. Tel qu'illustré sur la figure 1c, cette extrémité 120 comprend une partie arrondie 1200 pour s'adapter à la section circulaire du logement 110 (décrit plus loin) de la chape 11.

Les éléments de la clef 1 sont décrits en détail ci-après.

### • Boîtier-10

Le boîtier 10 est illustré sur les figures 1a à 1c, 10 et 17.

Dans un mode de réalisation non limitatif, le boîtier 10 est réalisé dans un matériau plastique.

Tel qu'illustré sur la figure 1c, 10 et 17, le boîtier 10 est formé par un réceptacle 102 fermé par un couvercle 103.

### ∘ Couvercle 103

Tel qu'illustré sur la figure 1c, 10 et 17, le couvercle 103 du boîtier 10 comprend une lumière primaire 1030 au travers de laquelle le poussoir de commande 13 peut passer en partie (notamment son extrémité supérieure 133). Cela permet à un utilisateur d'accéder audit poussoir de commande 13 et de l'actionner en appuyant dessus. Le couvercle 103 est adapté pour bloquer axialement le poussoir de commande 13. En particulier, il bloque les ergots secondaires 131 du poussoir de commande 13 (décrit plus loin) lorsque ce dernier est en position relâchée p31. On notera que lorsqu'il est assemblé au réceptacle 102, le couvercle 103 est adapté pour appuyer légèrement sur les ergots secondaires 131 de sorte qu'il existe un jeu entre l'ergot primaire 130 (décrit plus loin) du poussoir de commande 13 et la chape 11. L'ergot primaire 130 n'est ainsi pas en contact avec ladite chape 11 ce qui évite d'avoir du bruit lors de vibrations dues au véhicule automobile 2 lorsqu'il est en mouvement. En effet, un contact métal (ergot primaire 130) contre métal (chape 11) fait plus de bruit lorsque le véhicule automobile roule qu'un contact métal (ergots secondaires 131) contre plastique (couvercle 103).

### ∘ Réceptacle 102

Le réceptacle 102 comprend :
- deux joues 100, 101 ;
- un renfoncement latéral 104 entre lesdites deux joues 100, 101 ;
- un logement 105 dans une joue 100.

Les deux joues 100, 101 sont sensiblement parallèles entre elles et sont adaptées pour le montage de la chape 11 sur le boîtier 10.

Le renfoncement latéral 104 est adapté pour accueillir le paneton 12 lorsque ce dernier est dans une position escamotée p21.

Le réceptacle 102 comprend une lumière secondaire 1020 au travers de laquelle le poussoir de commande 13 peut passer en partie (notamment son extrémité inférieure 134). Cette lumière secondaire 1020 est disposée en regard de la lumière primaire 1030 du couvercle 103.

Dans un mode de réalisation non limitatif, le réceptacle 102 comprend deux encoches 1021 qui débouchent sur la lumière secondaire 1020 et qui sont adaptées pour accueillir chacune un ergot secondaire 131 du poussoir de commande 13 lorsque ce dernier est en position enfoncée p32 ou relâchée p31.

Les deux encoches 1021 sont décalées angulairement de la même manière que le décalage angulaire entre les deux ergots secondaire 1020 et les deux ergots 1420 du pivot 14.

Dans un mode de réalisation non limitatif, elles sont décalées angulairement de 180° l'une de l'autre tel qu'illustré sur la figure 1c.

Cette disposition peut s'appliquer aux deuxième et troisième modes de réalisation de la clef 1.

Dans un mode de réalisation non limitatif, elles sont décalées angulairement l'une de l'autre d'un angle inférieur à 180° tel qu'illustré sur la figure 10 et 17. Cette disposition peut s'appliquer au premier mode de réalisation de la clef 1.

Dans le premier mode de réalisation non limitatif de la clef 1, par ailleurs, la lumière secondaire 1020 et les deux encoches 1021 permettent le passage d'un pivot 14 (décrit plus loin) lors de son montage dans le réceptacle 102, en particulier le passage des ergots 1420 du pivot 14.

### ∘ Autres éléments

Tel qu'illustré sur la figure 1c, 10 et 17, dans le boîtier 10 est logé :
- au moins un bouton pressoir 106 ;
- un support électronique 107 comprenant des composants électroniques (non illustrés) ;
- une pile 108 ;
- un transpondeur 109.

Dans un mode de réalisation non limitatif, le support électronique 107 est une carte à circuit imprimé PCBA appelée en anglais « Printed Circuit Board Assembly ».

La pile 108 est une pile plate, dite pile bouton. Dans un mode de réalisation non limitatif, elle est disposée sur une des faces du support électronique 107 et est adaptée pour alimenter le support électronique 107.

Le transpondeur 109 est disposé sur une des faces du support électronique 107 et est adapté pour communiquer à distance avec l'unité de contrôle du véhicule automobile 2. Dans un mode de réalisation non limitatif, la communication se fait par le protocole Bluetooth®. Ainsi, dans un mode de réalisation non limitatif, le transpondeur 109 est une antenne Bluetooth®. Dans une variante de réalisation non limitative, la communication se fait par le protocole Bluetooth Low Energy® appelé BLE.

Dans un mode de réalisation non limitatif, la clef 1 comprend une pluralité de boutons poussoir 106.

Chaque bouton pressoir 106 permet de déclencher l'exécution d'une fonction f1 relative audit véhicule automobile. Un utilisateur appuie ainsi sur ledit bouton pressoir 106 pour activer un micro-interrupteur 1060 qui en combinaison avec des composants électroniques du support électronique 107 va déclencher l'exécution de la fonction f1. Le micro-interrupteur 1060 est disposé sur une des faces du support électronique 107. La fonction f1 est classiquement représentée par un pictogramme 1061 (illustré sur les figures 1a et 1b) associé disposé dans une zone d'appui du bouton pressoir 106. Un tel bouton pressoir étant connu de l'homme du métier, il n'est pas décrit plus en détail ici.

Dans l'exemple illustré sur les figures 1a, 1b, 10 et 17, il y a trois boutons pressoir 106 adaptés pour respectivement permettre :
- le verrouillage à distance dudit véhicule automobile ;
- le déverrouillage à distance dudit véhicule automobile ;
- une ouverture et/ou fermeture du coffre ou hayon dudit véhicule automobile.

### • Chape 11

La chape 11 est illustrée sur les figures 1a à 2c, 12a, 12b, et 18.

Dans un mode de réalisation non limitatif, la chape 11 est réalisée en Zamak. Le Zamak est un alliage qui comprend notamment du Zinc et de l'aluminium. Il permet d'avoir une bonne tenue mécanique. La chape 11 est ainsi plus solide.

La chape 11 est adaptée pour pivoter autour du poussoir de commande 13 :
- d'une position bloquée p11 à une position libérée p12 de sorte à libérer le paneton 12, ce dernier passant de sa position escamotée p21 à sa position sortie p22 ;
- de la position libérée p12 à la position bloquée p11 de sorte à rentrer le paneton 12 dans le renfoncement latéral 104 du réceptacle 102, ledit paneton 12 passant de sa position sortie p22 à sa position escamotée p21.

La chape 11 est solidaire du paneton 12. Ainsi, lorsqu'elle pivote, ce dernier pivote en même temps qu'elle.

La chape 11 comprend deux faces externes 11a, 11b sensiblement parallèles entre elles et opposées l'une de l'autre.

La chape 11 est montée dans le réceptacle 102 entre les deux joues 100, 101. Une face externe 11a est disposée en regard d'une joue 100 et l'autre face externe 11b est disposée en regard de l'autre joue 101.

Tel qu'illustré sur les figures 2a à 2c, 12a, 12b, et 18, la chape 11 comprend :
- une cavité 113 ;
- un logement 110 ;
- deux rainures primaires 111 ménagées dans le logement 110.

Dans le premier mode de réalisation non limitatif de la clef 1, lorsqu'elle est montée, la chape 11 ne peut être retirée du réceptacle 102 car elle est retenue par le pivot 14.

Dans les deuxième et troisième modes de réalisation de la clef 1 sans le pivot 14, c'est le poussoir de commande 13 qui empêche la chape 11 de ressortir du réceptacle 102.

### ∘ Cavité 113

La cavité 113 est adaptée pour recevoir une extrémité du paneton 12 de sorte que ce dernier soit fixé à ladite chape 11 et soit ainsi solidaire de ladite chape 11. A cet effet, la chape 11 comprend un orifice de fixation 114 adapté pour recevoir une goupille (non illustrée) pour fixer le paneton 12 avec la chape 11.

### ∘ Logement 110

Le logement 110 est adapté pour accueillir en partie :
- le poussoir de commande 13.

Dans le premier mode de réalisation non limitatif de la clef 1, le logement 110 est également adapté pour recevoir le pivot 14.

Le logement 110 comprend un axe central Ax1 perpendiculaire à la direction longitudinale de la clef 1 et aux faces externes 11a, 11b. Le logement 110 comprend une section transversale sensiblement circulaire et débouche sur les faces externes 11a, 11b.

Le logement 110 comprend une collerette 1100 dans laquelle lesdites rainures primaires 111 sont réalisées. Les rainures primaires 111 partent de ladite collerette 1100 pour déboucher dans ledit logement 110, côté face externe 11a. Les rainures primaires 111 ne débouchent pas côté face externe 11b. Ce sont des rainures primaires 111 borgnes.

### ∘ Rainures primaires 111

Les rainures primaires 111 s'étendent le long de la circonférence du logement 110.

Une des rainures primaires 111 est adaptée pour bloquer un ergot primaire 130 du poussoir de commande 13 de sorte à maintenir la chape 11 en position bloquée p11.

L'autre des deux rainures primaires 111 est adaptée pour bloquer un ergot primaire 130 du poussoir de commande 13 de sorte à maintenir la chape 11 en position libérée p12 quand le poussoir de commande 13 est en position relâchée p31, et par conséquent de sorte à maintenir le paneton 12 en position sortie p22 quand le poussoir de commande 13 est en position relâchée p31. En effet, sans la deuxième rainure primaire 111, le paneton 12 risque de bagoter, à savoir de ne pas rester dans une position fixe.

Dans un mode de réalisation non limitatif illustré sur les figures 2a à 2c, les deux rainures primaires 111 sont disposées l'une en regard de l'autre. Elles sont ainsi décalées angulairement de 180° l'une de l'autre.

Dans un mode de réalisation non limitatif illustré sur les figures 12a, 12b, les deux rainures primaires 111 sont décalées angulairement selon un angle inférieur à 180°. Cette disposition peut s'appliquer aux premier et troisième modes de réalisation de la clef 1.

Lorsque le poussoir de commande 13 est en position enfoncée p32, chaque rainure primaire 111 est adaptée pour accueillir alternativement l'ergot primaire 130 quand le paneton 12 est en position sortie p22 ou en position escamotée p21. L'ergot primaire 130 se retrouve en vis-à-vis d'une rainure primaire 111 mais n'est pas engagé dans ladite rainure primaire 111 car le poussoir de commande 13 est enfoncé.

En position relâchée p31 du poussoir de commande 13 et lorsque le paneton 12 est en position escamotée p21, l'ergot primaire 130 va se loger dans une première rainure primaire 111.

En position enfoncée p32 du poussoir de commande 13, la chape 11 est libérée et le paneton 12 effectuent une rotation de 180° pour arriver en position sortie p22. Les deux rainures primaires 111 de la chape 11 qui a entraîné en rotation le paneton 12 ont également effectué une rotation de 180°. La deuxième rainure primaire 111 se retrouve ainsi en face de l'ergot primaire 130 qui était précédemment engagé dans ladite première rainure primaire 130. Lorsque l'utilisateur relâche le poussoir de commande 13, l'ergot primaire 130 va se loger dans cette deuxième rainure primaire 111 empêchant la chape 11 de pivoter et par conséquent le paneton 12 de bagotter.

On notera que dans le mode de réalisation non limitatif où le poussoir de commande 13 comprend deux ergots primaires 130, chaque ergot primaire 130 est adapté pour se loger alternativement dans une des deux rainures primaires 111 de la chape 11 quand le paneton 12 est en position sortie p22 ou en position escamotée p21.

### ∘ Rainures secondaires 112

Dans les premier et deuxième modes de réalisation non limitatifs de la clef 1 illustrés sur les figures 2a à 2c, et les figures 12a et 12b, la chape 11 comprend en outre deux rainures secondaires 112.

Dans le premier mode de réalisation non limitatif illustré sur les figures 2a à 2c, les deux rainures secondaires 112 sont de largeur L2, L2' différente.

Dans le deuxième mode de réalisation non limitatif illustré sur les figures 12a et 12b, les deux rainures secondaires 112 sont de largeur L2' égale.

Une des deux rainures secondaires 112 est configurée de sorte à permettre le passage dudit au moins un ergot primaire 130 lors du montage dudit poussoir de commande 13 dans ledit boîtier 10, et l'autre des deux rainures secondaires 112 est configurée de sorte à empêcher le passage dudit au moins un ergot primaire 130 lorsque le boîtier 10 est ouvert, à savoir lorsque le couvercle 103 a été retiré.

Ainsi, un ergot primaire 130 peut s'insérer dans l'une des deux rainures secondaires 112 pour monter le poussoir de commande 13 en partie dans le logement 110 de ladite chape 11. L'ergot primaire 130 va en effet d'abord être inséré dans ladite rainure secondaire 112, puis après pression sur le poussoir de commande 13, rotation du poussoir de commande 13 et relâchement de ce dernier, se loger dans l'une des deux rainures primaires 111.

Dans le premier mode de réalisation non limitatif avec pivot 14, les rainures secondaires 112 débouchent par leurs extrémités 112a, 112b sur les faces externes 11a et 11b de la chape 11. Les deux rainures secondaires 112 sont configurées de sorte à permettre le passage du pivot 14 lors de son montage dans le boîtier 10.

Dans le deuxième mode de réalisation non limitatif sans pivot 14, ladite au moins une rainure secondaire 112 peut déboucher par ses extrémités 112a, 112b sur les faces externes 11a, 11b de la chape 11, à savoir elle peut être traversant, ou elle peut être borgne.

La première rainure secondaire 112 comprend une largeur supérieure L2' à celle de l'ergot primaire 130.

Par ailleurs, dans le premier mode de réalisation de la clef 1, la première rainure secondaire 112 comprend une largeur supérieure L2' aux ergots 1420 du pivot 14.

Lors du montage du poussoir de commande 13, l'ergot primaire 130 va s'insérer par l'extrémité 112a d'une première rainure secondaire 112.

Dans le premier mode de réalisation de la clef 1, lors du montage du pivot 14, ce dernier va s'insérer en partie (via ses ergots 1420) par la même extrémité 112a jusqu'à aller à l'autre extrémité 112b de la première rainure secondaire 112.

Dans le premier mode de réalisation de la clef 1, la deuxième rainure secondaire 112 comprend une largeur L2 inférieure à celle L1 de l'ergot primaire 130. Dans le deuxième mode de réalisation de la clef 1, la deuxième rainure secondaire 112 comprend une largeur L2' supérieure à celle L1 de l'ergot primaire 130.

La deuxième rainure secondaire 112 est adaptée pour bloquer un ergot primaire 130 en translation de sorte à éviter le démontage dudit poussoir de commande 13 hors dudit réceptacle 102 lorsque ledit boîtier 10 est ouvert. Notamment, elle retient l'ergot primaire 130 en translation axiale lorsqu'elle passe au dessus dudit ergot primaire 130, à savoir :
- a) lorsque la chape 11 passe d'une position bloquée p11 (paneton 12 en position escamotée p21) à une position libérée p12 (paneton 12 en position sortie p22). On notera que dans ce cas, la deuxième rainure secondaire 112 passe au dessus de l'ergot primaire 130 lorsqu'elle effectue une rotation de 90° par rapport à la position bloquée p11 de la chape 11 dans le sens horaire ;
- b) lorsque la chape 11 passe d'une position libérée p12 (paneton 12 en position sortie p22) à une bloquée p11 (paneton 12 en position escamotée p21). On notera que dans ce cas, la deuxième rainure secondaire 112 passe au dessus de l'ergot primaire 130 lorsqu'elle effectue une rotation de 90° par rapport à la position libérée p12 de la chape 11 dans le sens anti horaire.

L'ergot primaire 130 est bloqué en translation par ladite deuxième rainure secondaire 112 de sorte que le poussoir de commande 13 ne puisse être démonté lorsque le boîtier 10 est ouvert. L'ergot primaire 130 ne peut ainsi pas passer par la deuxième rainure secondaire 112 et sortir de ladite deuxième rainure secondaire 112. Ainsi, le poussoir de commande 13 ne peut être retiré du réceptacle 102 du boîtier 10 lorsque ce dernier est ouvert, à savoir lorsque le couvercle 103 a été retiré.

On remarquera que dans les cas d'utilisation de la clef 1, à savoir dans les cas a) et b) cités ci-dessus, la première rainure secondaire 112 (de largeur L2') ne passera pas au-dessus de l'ergot primaire 130. Cette dernière effectuera un mouvement de rotation de 180° dans le sens horaire (dans le cas a) ou dans le sens anti horaire (dans le cas b) mais sans jamais passer au dessus de l'ergot primaire 130. Dans les deux cas, elle sera toujours décalée de 90° par rapport à l'ergot primaire 130.

On notera que dans le cas où il existe deux ergots primaires 130, la première rainure secondaire 112 (de largeur L2') pourra passer au-dessus d'un des ergots primaires 130. Cependant, dans le même temps, la deuxième rainure secondaire 112 (de largeur L2 inférieure dans le premier mode de réalisation et de largeur L2' dans le deuxième mode de réalisation) passera au dessus de l'autre ergot primaire 130, empêchant ainsi le passage de ce dernier, soit parce qu'elle est de largeur L2 inférieure, soit parce qu'elle est décalée angulairement par rapport à la première rainure secondaire 112 d'un angle inférieur à 180°. La deuxième rainure secondaire 112 bloquera ainsi ce deuxième ergot primaire 130 empêchant le retrait du poussoir de commande 13 du boîtier 10 par un utilisateur lorsque le couvercle 103 est retiré.

Dans le premier mode de réalisation non limitatif, les deux rainures secondaires 112 sont disposées l'une en regard de l'autre, à savoir elles sont décalées angulairement l'une de l'autre de sensiblement 180° tel qu'illustré sur les figures 2a à 2c.

Dans le deuxième mode de réalisation non limitatif, elles sont décalées angulairement l'une de l'autre d'un angle inférieur à 180° tel qu'illustré sur la figure 12a et 12b.

Dans un mode de réalisation non limitatif illustré sur les figures 2a à 2c, une rainure primaire 111 est disposée sensiblement à 90° par rapport à une rainure secondaire 112. Cette disposition peut s'appliquer aux deuxième et troisième modes de réalisation de la clef 1.

Cela permet d'avoir des zones de guidage 115 dans la chape 11 de taille sensiblement égales et d'avoir un guidage du poussoir de commande 13 dans le logement 110 de ladite chape 11 uniforme. Tel qu'illustré sur la figure 2b, les zones de guidage 115 sont formées de quatre arcs de cercle. Ils sont situés sur la circonférence intérieure de la collerette 1100 tel qu'illustré sur la figure 2c. Dans le mode de réalisation non limitatif illustré, un arc de cercle 115 est ainsi décalé de 90° par rapport à un arc de cercle adjacent.

Dans un mode de réalisation non limitatif illustré sur les figures 12a et 12b, une rainure primaire 111 est disposée sensiblement selon un angle inférieur à 90° par rapport à une rainure secondaire 112. Cette disposition peut s'appliquer aux premier et troisième modes de réalisation de la clef 1. Dans un mode de réalisation non limitatif, la rainure secondaire 112 est décalée de 45° par rapport à l'axe longitudinal du paneton 12. Cela permet de ne pas gêner la fixation du paneton 12 sur la chape 11.

Tel qu'illustré sur les figures 9a à 9f, ladite chape 11 est adaptée pour être disposée sensiblement à 90° par rapport à une position bloquée p11 de sorte à permettre l'insertion en partie dudit poussoir de commande 13 dans son logement 110 et dudit au moins ergot primaire 130 dans une des deux rainures secondaires 112. Cette position est une position d'assemblage entre les deux joues 100, 101 dudit boîtier 10. En particulier cette position d'assemblage p13 permet l'insertion d'une part, dudit pivot 14 dans son logement 110 et de ses ergots 1420 dans ces deux rainures secondaires 112, et d'autre part, l'insertion dudit poussoir de commande 13 dans son logement 110 et dudit au moins ergot primaire 130 dans sa première rainure secondaire 112.

Par ailleurs, tel qu'illustré sur la figure 9g, ladite chape 11 est adaptée pour être mise en rotation par rapport à sa position d'assemblage p13 pour arriver à sa position assemblée de sorte à décaler ledit au moins ergot primaire 130 par rapport aux deux rainures secondaires 112 et à permettre l'insertion dans une rainure primaire 111 lorsque le poussoir de commande 13 est par la suite relâché. On notera que la position assemblée correspond à la position bloquée p11 de la clef.

Dans un mode de réalisation non limitatif illustré, ladite rotation s'effectue dans le sens horaire. La rotation comprend un angle suffisant pour qu'une fois le paneton 12 monté sur la clef 1, on ne puisse plus retourner à la position d'assemblage p13. En effet, une fois monté, le paneton 11 bute contre la paroi qui s'étend entre les deux joues 100, 101 du réceptacle 102 et empêche ainsi la chape 11 d'effectuer une rotation dans le sens anti horaire.

Cette dernière ne peut plus passer de sa position assemblée p11 à sa position d'assemblage p13.

Dans un mode de réalisation non limitatif illustré, la rotation par rapport à sa position d'assemblage p13 est de sensiblement 90°. La chape 11 est plus simple à assembler avec cet angle.

On notera que dans d'autres modes de réalisation non limitatifs, une rotation de sensiblement 10° pourrait être effectuée ou de plus de 90°.

Le but est que la position d'assemblage p13 ne puisse plus être possible une fois le paneton 12 monté.

Dans le troisième mode de réalisation non limitatif de la clef 1 illustré sur la figure 18, la chape 11 comprend en outre une unique rainure secondaire 112. Cette rainure secondaire 112 est la rainure de largeur L2' décrite précédemment qui est configurée de sorte à permettre le passage dudit au moins un ergot primaire 130 lors du montage dudit poussoir de commande 13 dans ledit boîtier 10. Ainsi, toute la description qui a été faite concernant cette rainure secondaire L2' s'applique pour ce troisième mode de réalisation non limitatif. De même, toute la description qui a été faite précédemment pour la disposition d'une rainure primaire 111 et de la chape 11 et de sa rotation s'applique pour ce troisième mode de réalisation non limitatif.

Dans ce troisième mode de réalisation non limitatif, c'est la collerette 1100 de la chape 11 qui est adaptée pour bloquer un ergot primaire 130 en translation de sorte à éviter le démontage dudit poussoir de commande 13 hors dudit réceptacle 102 lorsque ledit boîtier 10 est ouvert.

Notamment, elle retient l'ergot primaire 130 en translation axiale lorsqu'elle passe au dessus dudit ergot primaire 130, à savoir :
- a) lorsque la chape 11 passe d'une position bloquée p11 (paneton 12 en position escamotée p21) à une position libérée p12 (paneton 12 en position sortie p22). On notera que dans ce cas, la collerette 1100 passe au dessus de l'ergot primaire 130 lorsqu'elle effectue une rotation de 90° par rapport à la position bloquée p11 de la chape 11 dans le sens horaire ;
- b) lorsque la chape 11 passe d'une position libérée p12 (paneton 12 en position sortie p22) à une bloquée p11 (paneton 12 en position escamotée p21). On notera que dans ce cas, la collerette1100 passe au dessus de l'ergot primaire 130 lorsqu'elle effectue une rotation de 90° par rapport à la position libérée p12 de la chape 11 dans le sens anti horaire.

L'ergot primaire 130 est bloqué en translation par ladite collerette1110 de sorte que le poussoir de commande 13 ne puisse être démonté lorsque le boîtier 10 est ouvert. L'ergot primaire 130 ne peut ainsi pas passer sortir de la chape 11. Ainsi, le poussoir de commande 13 ne peut être retiré du réceptacle 102 du boîtier 10 lorsque ce dernier est ouvert, à savoir lorsque le couvercle 103 a été retiré.

On remarquera que dans les cas d'utilisation de la clef 1, à savoir dans les cas a) et b) cités ci-dessus, l'unique rainure secondaire 112 (de largeur L2') ne passera pas au-dessus de l'ergot primaire 130. Cette dernière effectuera un mouvement de rotation de 180° dans le sens horaire (dans le cas a) ou dans le sens anti horaire (dans le cas b) mais sans jamais passer au dessus de l'ergot primaire 130. Dans les deux cas, elle sera toujours décalée de 90° par rapport à l'ergot primaire 130.

On notera que dans le cas où il existe deux ergots primaires 130, l'unique rainure secondaire 112 (de largeur L2' supérieure) pourra passer au-dessus d'un des ergots primaires 130. Cependant, dans le même temps, la collerette 1110 passera au dessus de l'autre ergot primaire 130, empêchant ainsi le passage de ce dernier. La deuxième rainure secondaire 112 bloquera ainsi ce deuxième ergot primaire 130 empêchant le retrait du poussoir de commande 13 du boîtier 10 par un utilisateur lorsque le couvercle 103 est retiré.
- On notera que dans le troisième mode de réalisation non limitatif sans pivot 14, ladite au moins une rainure secondaire 112 peut déboucher par ses extrémités 112a, 112b sur les faces externes 11a, 11b de la chape 11, à savoir elle peut être traversant, ou elle peut être borgne. Poussoirde commande 13

Le poussoir de commande 13 est illustré sur les figures 1a à 1c, et 3a, 3b, 5 à 8b, 10, 13a à 15, 19a et 19b.

Dans un mode de réalisation non limitatif, le poussoir de commande 13 est réalisé en Zamak.

Il a une forme sensiblement cylindrique et comporte une section circulaire.

Il est creux de sorte à accueillir un ressort 15.

Le poussoir de commande 13 comprend :
- une extrémité supérieure 133 adaptée pour s'étendre en saillie du logement 110 de la chape 11 et du couvercle 103 en passant par la lumière primaire 1030 de ce dernier. Cette extrémité supérieure 133 est fermée et comporte une face terminale 135 servant d'appui pour un doigt d'un utilisateur ;
- une extrémité inférieure 134 opposée adaptée pour se loger dans le logement 110 de la chape 11. Cette extrémité 134 est ouverte. Le poussoir de commande 13 est ainsi inséré en partie dans ledit logement 110 de ladite chape 11 ;

Le poussoir de commande 13 est non pivotant. Il est non solidaire de la chape 11, à savoir il ne pivote pas lorsque cette dernière pivote.

Le poussoir de commande 13 est adapté pour :
- prendre une position enfoncée p32 de sorte à libérer en rotation ladite chape 11. Dans sa position enfoncée p32, le poussoir de commande 13 est enfoncé. Une pression d'un doigt d'un utilisateur permet d'enfoncer le poussoir de commande 13 ;
- prendre une position relâchée p31 de sorte à bloquer en rotation ladite chape 11. L'utilisateur n'appuie plus sur le poussoir de commande 13.

Ainsi, le poussoir de commande 13 est adapté pour n'effectuer qu'un mouvement de translation. De plus, ce mouvement de translation est un mouvement axial selon l'axe central Ax1 de la chape 11.

Le paneton 12 étant solidaire de la chape 11, dans un mode de réalisation non limitatif, ledit poussoir de commande 13 est en outre adapté pour :
- bloquer ledit paneton 12 en position escamotée p21 ou en position sortie p22 lorsqu'il est en position relâchée p31 ;
- libérer ledit paneton 12 en position sortie p22 lorsqu'il passe de sa position relâchée p31 à sa position enfoncée p32.

### o Ergot primaire 130

Dans un mode de réalisation non limitatif, le poussoir de commande 13 comprend au moins un ergot primaire 130.

L'ergot primaire 130 s'étend en saillie de l'extrémité supérieure 133 du poussoir de commande 13.

Il est adapté pour :
- se désengager de l'une des rainures primaires 111 lorsque ledit poussoir de commande 13 est en position enfoncée p32 de sorte à libérer en rotation ladite chape 11 pour qu'elle puisse gagner sa position libérée p12 tel qu'illustré sur la figure 7a. En position enfoncée p32, l'ergot primaire 130 coulisse ainsi hors de ladite rainure primaire 111 et la chape 11 n'est plus retenue par l'ergot primaire 130 et peut effectuer une rotation autour du poussoir de commande 13 jusqu'à sa position libérée p12. Lorsque la chape 11 est ainsi en position libérée p12 et le poussoir de commande 13 en position enfoncée p32, l'ergot primaire 130 est en vis-à-vis de l'autre rainure primaire 111 tel qu'illustré sur la figure 7d. Comme on peut le voir sur la figure 7d, l'ergot primaire 130 n'est pas engagé dans ladite autre rainure primaire 111, et ce tant que le poussoir de commande 13 est en position enfoncée p32 ;
- être engagé dans l'une des rainures primaires 111 de ladite chape 11 lorsque ledit poussoir de commande 13 est en position relâchée p31 de sorte à bloquer en rotation ladite chape 11 tel qu'illustré sur les figures 8b et 8c. Sur les figures 8b et 8c, ladite rainure primaire est la plus éloignée de l'extrémité 120 du paneton 12. Ladite chape 11 est ainsi maintenue en position bloquée p11 ;
- lorsque la chape 11 est en position libérée p12, s'engager dans l'autre rainure primaire 111 lorsque le poussoir de commande 13 est en position relâchée p31 tel qu'illustré sur les figures 7b et 7c. L'autre rainure primaire 111 permet ainsi de maintenir la position de la chape 11 dans sa position libérée p12 lorsque le poussoir de commande 13 est en position relâchée p31.

Ainsi, tel que dans l'exemple non limitatif illustré sur les figures 7a à 8c et 16, on notera que la première rainure primaire 111 qui bloque l'ergot primaire 130 lorsque la chape 11 est en position bloquée p11 est celle qui est la plus éloignée de l'extrémité 120 du paneton 12, et la deuxième rainure primaire 111 qui bloque l'ergot primaire 130 tel que la chape 11 est en position libérée p12 est celle la plus proche de l'extrémité 120 du paneton 12.

Le poussoir de commande 13 passe de sa position relâchée p31 à sa position enfoncée p32 en effectuant une translation axiale selon l'axe central Ax1 de la chape 11, et ce vers le bas. L'ergot primaire 130 coulisse axialement ainsi de haut en bas.

Le poussoir de commande 13 passe de sa position enfoncée p32 à sa position relâchée p31 en effectuant une translation axiale selon l'axe central Ax1 de la chape 11, et ce vers le haut. L'ergot primaire 130 coulisse axialement ainsi de bas en haut. Dans ce cas, l'ergot primaire 130 est arrêté dans sa translation axiale par le contact entre l'ergot secondaire 131 et le couvercle 103. Il n'est pas en contact avec la chape 11 et plus particulièrement avec les rainures primaires 111 de la collerette 1100. Comme décrit précédemment, il existe un jeu entre l'ergot primaire 130 et ladite chape 11, plus particulièrement avec lesdites rainures primaires 111. On notera que la description décrite ci-dessus s'applique également pour le deuxième mode de réalisation non limitatif de la clef 1 illustré sur les figures 10 à 16 et le troisième mode de réalisation non limitatif de la clef illustré sur les figures 17 à 19b.

Dans une première variante de réalisation non limitative, le poussoir de commande 13 comprend deux ergots primaires 130. Cela permet d'augmenter la résistance mécanique lors des sollicitations dans la vie du produit qui est la clef 1. Cette variante de réalisation non limitative s'applique pour le premier mode de réalisation de la clef 1 (bien que non illustrée), pour le deuxième mode de réalisation de la clef 1 tel qu'illustré sur les figures 13a et 13b, et pour le troisième mode de réalisation de la clef 1.

Dans un mode de réalisation non limitatif non illustré, les deux ergots primaires sont décalés angulairement l'un de l'autre de sensiblement 180°. Dans un autre mode de réalisation non limitatif illustré sur les figures 13a et 13b, les deux ergots primaires 130 sont décalés angulairement l'un de l'autre d'un angle inférieur à 180°.

Les deux ergots primaires 130 vont ainsi alternativement être bloqués par les deux rainures primaire 111 lorsque le poussoir de commande 13 est en position relâchée p31 et lorsque la chape 11 est en position bloquée p11 ou en position libérée p12.

Comme décrit précédemment, l'ergot primaire 130 comprend une largeur L1 inférieure à celle L2' d'une des deux rainures secondaires 112 et une largeur L1 supérieure à celle L2 de l'autre des deux rainures secondaires 112. Ainsi, il est adapté à être bloqué en translation par l'autre des deux rainures secondaires 112 de sorte à éviter le démontage dudit poussoir de commande 13 hors dudit réceptacle 102 lorsque ledit boîtier 10 est ouvert.

On notera que lorsqu'un utilisateur retire le couvercle 103 pour changer la pile 108 :
- s'il n'appuie pas sur le poussoir de commande 13, il n'existe plus de pression sur l'ergot secondaire 131 qui entraîne la présence du jeu entre l'ergot primaire 130 et la chape 11. Le ressort 15 va mettre en contact l'ergot primaire 130 avec la chape 11. L'ergot primaire 130 est donc bloqué par la chape 11, en particulier par une rainure primaire 111. Le poussoir de commande 13 est par conséquent bloqué en translation par la chape 11.
- si l'utilisateur appuie sur le bouton pressoir 13, l'ergot primaire 130 sort de la rainure primaire 111 de sorte que la chape 11 est libérée et pivote dans le sens anti horaire. Dans ce cas, la rainure secondaire 112 passe au dessus de l'ergot primaire 130 lorsque la chape 11 pivote de 90° avant de pivoter complètement jusqu'à 180°. Grâce au fait que l'ergot primaire 130 ait une largeur L1 plus grande que la largeur L2 de la rainure secondaire 112, cela évite que l'ergot primaire 130 ne passe par cette rainure secondaire 112 et que le poussoir de commande 13 ne puisse être retiré du réceptacle 102 lorsque le boîtier 10 est ouvert. Ainsi, le poussoir de commande 13 ne peut être retiré par un utilisateur. Ainsi, l'ergot primaire 130 est bloqué en translation par une des deux rainures secondaires 112 (celle de largeur L2 inférieure) de sorte à éviter le démontage dudit poussoir de commande 13 hors dudit réceptacle 102 lorsque ledit boîtier 10 est ouvert.
- il en est de même si l'utilisateur n'appuie pas sur le bouton pressoir 13 mais tourne le paneton 12 de sorte à le faire passer d'une position sortie p22 à sa position escamotée p21, la rainure secondaire 112 passe au dessus de l'ergot primaire 130 lorsque la chape 11 pivote de 90° avant de pivoter complètement jusqu'à 180°.

Dans une deuxième variante de réalisation non limitative illustré sur les figures 3a, 3b, 19a et 19b, le poussoir de commande 13 comprend un unique ergot primaire 130. Cette deuxième variante de réalisation non limitative peut s'appliquer également au deuxième mode de réalisation non limitatif de la clef 1. Dans ce cas, une unique rainure secondaire 112, celle de largeur L2' est nécessaire. De ce fait, c'est la collerette 1100 qui bloque en translation le poussoir de commande 13 de sorte à éviter le démontage dudit poussoir de commande 13 hors dudit réceptacle 102 lorsque ledit boîtier 10 est ouvert. La collerette 1100 a ainsi la même fonction que la rainure secondaire 112 de largeur L2 décrite précédemment.

Ainsi, on notera que lorsqu'un utilisateur retire le couvercle 103 pour changer la pile 108 :
- s'il n'appuie pas sur le poussoir de commande 13, il n'existe plus de pression sur l'ergot secondaire 131 qui entraîne la présence du jeu entre l'ergot primaire 130 et la chape 11. Le ressort 15 va mettre en contact l'ergot primaire 130 avec la chape 11. L'ergot primaire 130 est donc bloqué par la chape 11, en particulier par une rainure primaire 111. Le poussoir de commande 13 est par conséquent bloqué en translation par la chape 11.
- si l'utilisateur appuie sur le bouton pressoir 13, l'ergot primaire 130 sort de la rainure primaire 111 de sorte que la chape 11 est libérée et pivote dans le sens anti horaire. Dans ce cas, la collerette 1100 passe au dessus de l'ergot primaire 130 lorsque la chape 11 pivote de 90° avant de pivoter complètement jusqu'à 180°. Cela évite que l'ergot primaire 130 ne sorte de la chape 11 et que le poussoir de commande 13 ne puisse être retiré du réceptacle 102 lorsque le boîtier 10 est ouvert. Ainsi, le poussoir de commande 13 ne peut être retiré par un utilisateur. Ainsi, l'ergot primaire 130 est bloqué en translation par la collerette 1100 de sorte à éviter le démontage dudit poussoir de commande 13 hors dudit réceptacle 102 lorsque ledit boîtier 10 est ouvert.
- il en est de même si l'utilisateur n'appuie pas sur le bouton pressoir 13 mais tourne le paneton 12 de sorte à le faire passer d'une position sortie p22 à sa position escamotée p21, la collerette 1100 passe au dessus de l'ergot primaire 130 lorsque la chape 11 pivote de 90° avant de pivoter complètement jusqu'à 180°.

### ∘ Ergot secondaire 131

Tel qu'illustré sur les figures 3a et 3b, et 13a, 13b, 19a et 19b par exemple, dans un mode de réalisation non limitatif, le poussoir de commande 13 comprend au moins un ergot secondaire 131.

L'ergot secondaire 131 s'étend en saillie de l'extrémité supérieure 133 du poussoir de commande 13 en retrait de la face terminale 135 de celle-ci. L'ergot secondaire 131 est adapté pour :
- bloquer en rotation le poussoir de commande 13 ;
- guider le poussoir de commande 13 en translation.

A cet effet, l'ergot secondaire 131 est adapté pour :
- être engagé dans l'encoche 1021 du réceptacle 102, encoche 1021 qui débouche sur la lumière 1020 du réceptacle 102 lorsque le poussoir de commande 13 est dans sa position relâchée p31 ;
- resté engagé dans ladite encoche 1021 lorsque le poussoir de commande 13 est dans sa position enfoncée p32.

Le poussoir de commande 13 ne peut ainsi pas pivoter. Il ne peut effectuer qu'un mouvement de translation axiale. L'ergot secondaire 131 reste toujours dans l'encoche 1021 que le poussoir de commande 13 soit en position relâchée p31 ou en position enfoncée p32.

Ainsi, lorsque la chape 11 est libérée en rotation, elle ne peut entraîner en rotation le poussoir de commande 13.

De la même manière que pour l'ergot primaire 130, l'ergot secondaire 131 coulisse axialement ainsi de haut en bas lorsque le poussoir de commande 13 passe de sa position relâchée p31 à sa position enfoncée. L'ergot secondaire 131 coulisse axialement ainsi de bas en haut lorsque le poussoir de commande 13 passe de sa position enfoncée p32 à sa position relâchée p31.

Dans une variante de réalisation non limitative non illustrée, le poussoir de commande 13 comprend deux ergots secondaires 131. Cela permet d'augmenter la résistance mécanique lors des sollicitations dans la vie du produit qui est la clef 1. Dans un mode de réalisation non limitatif, les deux ergots secondaires 131 sont décalés angulairement l'un de l'autre de sensiblement 180°. Cela permet de ne pas ressentir de point dur lors de la rotation de la chape 11.

Dans un mode de réalisation non limitatif, un des deux ergots secondaires 131 est sensiblement aligné verticalement avec un ergot primaire 130. Cela permet d'optimiser l'espace disponible dans la clef 1.

### o Fente 132

Dans un mode de réalisation non limitatif illustré sur les figures 3b, 13b et 19b, le poussoir de commande 13 comprend en outre une fente 132 adaptée pour recevoir une extrémité 150 (illustrée sur les figures 1c, 10, et 17) du ressort 15 décrit plus loin et pour immobiliser cette extrémité 150 en rotation par rapport audit poussoir de commande 13.

Le poussoir de commande 13 définit un axe de pivotement de la chape 11 par rapport au boîtier 10. Cet axe de pivotement est confondu avec l'axe central Ax1 de la chape 11.

Dans le premier mode de réalisation de la clef 1, le poussoir de commande 13 et le pivot 14 décrit ci-après définissent un axe de pivotement de la chape 11 par rapport au boîtier 10. Cet axe de pivotement est confondu avec l'axe central Ax1 de la chape 11.

### • Pivot 14

Dans le premier mode de réalisation non limitatif de la clef 1, la clef 1 comprend en outre un pivot 14.

Le pivot 14 est illustré sur les figures 1c, 4 à 6, 7b, 7d et 8b.

Le pivot 14 est solidaire de ladite chape 11 et est adapté pour être entraîné en rotation par le ressort 15. Le pivot 14 est ainsi adapté pour mettre en rotation la chape 11. Il est également adapté pour empêcher la chape 11 de sortir du réceptacle 102.

Il est creux de sorte à accueillir le ressort 15.

Tel qu'illustré sur la figure 4a, le pivot 14 comporte :
- une fente 140 adaptée pour accueillir une extrémité 151 du ressort 15 ;
- un corps 143 dont une partie 141 est adaptée pour se loger dans le logement 105 de la joue 100 du réceptacle 102, et une partie 142 est adaptée pour se loger dans le logement 110 de la chape 11.

Le corps 143 a une forme sensiblement cylindrique et comporte une section circulaire.

La fente 140 est adaptée pour immobiliser cette extrémité 151 en rotation par rapport au pivot 14.

Dans un mode de réalisation non limitatif, la partie 141 comprend une face externe 1410 plane qui n'est pas en contact avec la surface plane du fond du logement 105. Il existe un jeu. La partie 141 du corps 143 forme avec le logement 105 une butée s'opposant à l'extraction de la chape 11 hors du réceptacle 102. Le pivot 14 est plaqué dans le fond du logement 105 grâce au ressort 15. Ainsi, la chape 11 ne peut pas sortir du réceptacle 102 quand le pivot 14 est monté dans le boîtier 10.

Le pivot 14 est adapté pour s'insérer en partie dans les deux rainures secondaires 112. Plus particulièrement, dans un mode de réalisation non limitatif, la partie 142 du corps 143 comprend deux ergots 1420 (illustrés sur les figures 4a et 4b) qui s'étendent latéralement en saillie externe du pivot 14 et qui sont adaptés pour se loger respectivement dans les deux rainures secondaires 112 de la chape 11. Les deux ergots 1420 sont décalés angulairement l'un par rapport à l'autre. Dans un mode de réalisation non limitatif, ils sont décalés de 180°. Ainsi, chaque ergot 1420 comprend une taille (largeur, longueur) inférieure à celle de la rainure secondaire 112 respective dans laquelle il doit s'insérer. Les deux ergots 1420 comprennent chacun un rebord 1421 adapté pour venir reposer sur la chape 11 lorsque le pivot 14 est monté dans le logement 110 de la chape 11. Plus particulièrement, chaque rebord 1421 comprend une partie inférieure 1422 qui est adaptée pour être en contact avec les surfaces d'appui 1122 de la chape 11 tel qu'illustré sur la figure 4b.

Les deux ergots 1420 sont adaptés pour venir en butée contre les deux rainures secondaires 112 lorsque le ressort 15 travaille en torsion. Ainsi, la chape 11 est entraînée en rotation par le pivot 14.

### • Pièce moulée 14

Dans les deuxième et troisième modes de réalisation non limitatifs de la clef 1, la clef 1 comprend une pièce 14 moulée avec une joue 100 d'un réceptacle 102 du boîtier 10, et adaptée pour recevoir une extrémité d'un ressort 15.

La clef 1 ne comprend pas de pivot 14.

La pièce moulée 14 est illustrée sur les figures 10, 1a, 11b, et 15a à 17.

La pièce moulée 14 prend naissance au fond du logement 105 de la joue 100 tel qu'illustré sur la figure 15a. La pièce moulée 14 a une forme sensiblement cylindrique et comporte une section circulaire.

Elle permet d'accueillir le ressort 15.

Tel qu'illustré sur la figure 15a, la pièce moulée 14 comporte une fente 140 adaptée pour accueillir une extrémité 151 du ressort 15 (illustré sur la figure 16). La fente 140 est adaptée pour immobiliser cette extrémité 151 en rotation par rapport à la pièce moulée 14.

La pièce moulée 14 est adaptée pour recevoir le poussoir de commande 13. En particulier, elle s'encastre dans l'extrémité 134 du poussoir de commande 13, le poussoir de commande 13 étant un cylindre creux.

Les parois du logement 105 permettent de guider en translation axiale le poussoir de commande 13 jusqu'à ce que la pièce moulée 14 s'encastre dans le poussoir de commande 13. Ce dernier est alors dans une position enfoncée p32.

Les deuxième et troisième modes de réalisation non limitatifs de la clef 1 permettent de supprimer une pièce qui est le pivot 14. Cela réduit ainsi les coûts de fabrication de la clef 1.

Par ailleurs, le poussoir de commande 13 est mieux guidé lorsqu'un utilisateur appuie dessus, grâce au guidage le long des parois de la joue 100 du réceptacle 12. Cela permet de rendre la coopération avec le boîtier 10 plus rigide que dans le cas avec pivot 14. Ainsi, dans le temps, la clef 1 est plus robuste que dans le premier mode de réalisation non limitatif de la clef 1 avec pivot 14.

### • Ressort 15

Le ressort 15 est illustré sur les figures 1c, 5, 6, 7b, 7d, 8b, 10, 14, 16 et 17. Le ressort 15 est un ressort hélicoïdal qui est agencé pour travailler en compression.

Il comprend deux extrémités 150 et 151 immobilisées respectivement en rotation :
- dans le poussoir de commande 13 et dans le pivot 14 dans le premier mode de réalisation non limitatif de la clef 1 ;
- dans le poussoir de commande 13 et dans la pièce moulée 14 dans les deuxième et troisième modes de réalisation non limitatifs de la clef 1.

Lorsque la chape 11 est en position bloquée p11 (paneton 12 en position escamotée p21), le ressort 15 a subi une torsion de sensiblement 180° par rapport à son état de repos.

Le ressort 15 est ainsi agencé pour travailler en torsion pour :
- maintenir la chape 11 en butée dans le réceptacle 102 lorsque le poussoir de commande 13 est monté ;
- ramener la chape 11 dans sa position libérée p12 lorsque le poussoir de commande 13 est en position enfoncée p32 et maintenir l'ergot primaire 130 en butée dans une des rainures primaires 111 lorsque le poussoir de commande 13 est de nouveau en position relâchée p31 ;
- exercer une pression sur le poussoir de commande 13 pour le ramener en position relâchée p31 lorsqu'il n'y a plus de pression de la part de l'utilisateur sur ledit poussoir de commande 13. Le ressort 15 est ainsi adapté pour faire translater axialement le poussoir de commande 13 de sa position enfoncée p32 vers sa position relâchée p31.

### • Montage

Les figures 9a à 9g illustre un procédé de montage P de ladite clef 1 selon un premier mode de réalisation non limitatif, lorsque la clef 1 comprend deux rainures secondaires 112 et un pivot 14.

Tel qu'illustré sur les figures 9a et 9b, le procédé de montage P comprend une première étape de positionnement de ladite chape 11 dans une position d'assemblage p13 entre les deux joues 100, 101 du réceptacle 102 dudit boîtier 10. Ladite chape 11 est positionnée dans une position d'assemblage p13 décalée angulairement par rapport à sa position bloquée p11 pour le montage dudit poussoir de commande 13 dans ledit réceptacle 102 dudit boîtier 10. Ainsi, dans un exemple non limitatif, sa position d'assemblage p13 est décalée angulairement sensiblement de 90° par rapport à sa position bloquée p11.

Tel qu'illustré sur les figures 9c et 9d, le procédé de montage P comprend une deuxième étape de montage du pivot 14 dans le réceptacle 102 du boîtier 10 comprenant l'insertion de ses ergots 1420 dans les rainures secondaires 112 de la chape 11 et de son corps 143 dans le logement 110 de la chape 11 et dans le logement 105 du réceptacle 102. Le pivot 14 est enfoncé jusqu'au fond du logement 105 du réceptacle 102 de sorte que sa face externe 1410 touche ledit fond et que les ergots 1420 prennent appui sur les surfaces d'appui 1122 de la chape 11 via leur partie inférieure 1422. Le procédé de montage P comprend une troisième étape (non illustrée) d'accroche du ressort 15 au poussoir de commande 13 par une de ses extrémités 150 via la fente 132 du poussoir de commande 13. Le ressort 15 est bandé lorsque le poussoir de commande 13 est monté dans le boîtier 10. Il subit ainsi une torsion de sensiblement 90°. On notera que son autre extrémité 151 est introduite dans la fente 140 du pivot 14 en plaçant le poussoir de commande 13 au dessus du pivote 14 et de la chape 11. Dans un exemple non limitatif, lorsqu'il est au repos, le ressort 15 comprend une taille de 19mm (millimètres). Dans son état comprimé, il comprend une taille de 10mm.

Tel qu'illustré sur les figures 9e et 9f, le procédé de montage P comprend une quatrième étape de montage du poussoir de commande 13 dans le boîtier 10. Cette quatrième étape comporte des sous-étapes comprenant :
- une disposition du poussoir de commande 13 au dessus du réceptacle 102 de sorte que ses ergots primaire(s) 130 et secondaires 131 soient en vis-à-vis des encoches 1021 du réceptacle 102 ;
- un enfoncement axial du poussoir de commande 13 dans la lumière secondaire 1020 du réceptacle 102 de sorte que l'ergot primaire 130 s'insère dans une encoche 1021 puis par la suite les ergots secondaires 131 dans les encoches 1021 ;
- une insertion en partie du poussoir de commande 13 dans le logement 110 de ladite chape 11 et au moins un ergot primaire 130 du poussoir de commande 13 est inséré dans une des deux rainures secondaires 112 de ladite chape 11.

En bout de course, à savoir lorsque son extrémité 134 touche le pivot 14, tel qu'illustré sur la figure 9g, le procédé de montage P comprend une cinquième étape de rotation de ladite chape 11 pour arriver à sa position bloquée p11 de sorte que ledit au moins ergot primaire 130 soit décalé par rapport aux deux rainures secondaires 112 de ladite chape 11 et puisse être engagé dans une rainure primaire 111 de ladite chape 11. La rotation est de sensiblement 90° par rapport à sa position d'assemblage p13. Le ressort 15 est ainsi mis en torsion de sensiblement 180° dans un exemple non limitatif. Pour rappel, le ressort 15 a été préalablement bandé de 90° précédemment. Il est ainsi précontraint au maximum. La rotation s'effectue dans le sens horaire. Cela permet de donner au ressort 15 la précontrainte dans le sens de rotation de la chape 11.

On notera qu'en bout de course du poussoir de commande 13, l'ergot primaire 130 se trouve décalé axialement par rapport à la collerette 1100 de la chape 11 de sorte que lorsque la chape 11 est mise en rotation, l'ergot primaire 130 ne bloque pas ladite rotation en venant en butée contre ladite collerette 1100, à savoir ne reste pas engagé dans une rainure primaire 111. Le procédé de montage P comprend dans une sixième étape (non illustrée) le relâchement du poussoir de commande 13 de sorte que l'ergot primaire 130 s'engage dans la rainure primaire 111 qui est la plus éloignée de l'extrémité 120 du paneton 12 et bloque ainsi la chape 11 en rotation.

On notera que la fixation du paneton 12 à ladite chape 11 est effectuée ultérieurement, classiquement par le client final, à savoir le constructeur automobile. Une extrémité du paneton 12 est insérée dans la cavité 113 de la chape 11 prévue à cet effet et est fixée sur la chape 11 au moyen d'une goupille inséré dans l'orifice de fixation 114 de la chape 11 et dans l'orifice de fixation 121 du paneton 12.

Selon un deuxième mode de réalisation non limitatif, lorsque ladite clef 1 comprend deux rainures secondaires 112 mais ne comprend pas de pivot 14, le procédé de montage P de ladite clef 1 est le même que celui décrit précédemment, sans la deuxième étape de montage du pivot 14 illustré sur les figures 9c et 9d.

Par ailleurs, pour la troisième étape de montage du ressort 15, son autre extrémité 151 est introduite dans la fente 140 de la pièce moulée 14 en plaçant le poussoir de commande 13 au dessus de la pièce moulée 14 et de la chape 11.

Enfin, lors de la quatrième étape décrite précédemment, en bout de course, à savoir lorsque son extrémité 134 touche la pièce moulée 14, le procédé de montage P comprend la cinquième étape de rotation décrite précédemment.

Selon un troisième mode de réalisation non limitatif, lorsque ladite clef 1 comprend une unique rainure secondaire 112 mais ne comprend pas de pivot 14, le procédé de montage P de ladite clef 1 est le même que celui décrit pour le deuxième mode de réalisation non limitatif, mais appliqué à une seule rainure secondaire 112.

Bien entendu la description de l'invention n'est pas limitée aux modes de réalisation décrits ci-dessus.

Ainsi, dans un mode de réalisation non limitatif, la chape 11 peut être réalisée dans un matériau plastique ou en métal.

Ainsi, dans un mode de réalisation non limitatif, le poussoir de commande 13 peut être réalisée dans un matériau plastique ou en métal.

Ainsi, l'invention décrite présente notamment les avantages suivants :
- elle permet de changer la pile 108 de la clef 1 sans que l'utilisateur ne puisse sortir le poussoir de commande 13 du boîtier 10 ;
- elle permet d'avoir un système de libération de la chape 11 sans avoir un poussoir de commande 13 rotatif. C'est une solution alternative à une clef avec un poussoir de commande solidaire de la chape et donc rotatif.

## Revendications

1. Clef (1) pour véhicule automobile adaptée pour coopérer avec un paneton (12) et comprenant :
- un boîtier (10) comprenant un réceptacle (102) comportant deux joues (100, 101) ;
- une chape pivotante (11) adaptée pour être montée entre les deux joues (100, 101) dudit réceptacle (102) et comprenant :
- un logement (110) ;
- deux rainures primaires (111) ;
- au moins une rainure secondaire (112) ;
- un poussoir de commande (13), inséré en partie dans ledit logement (110) de ladite chape (11), et comprenant au moins un ergot primaire (130) adapté pour :
- être engagé dans l'une des deux rainures primaires (111) lorsque ledit poussoir de commande (13) est en position relâchée (p31) de sorte à bloquer en rotation ladite chape (11) ;
- se désengager de ladite rainure primaire (111) lorsque ledit poussoir de commande (13) est en position enfoncée (p32) de sorte à libérer en rotation ladite chape (11) ;
- être bloqué en translation par une partie (1100, 112) de ladite chape (11) de sorte à éviter le démontage dudit poussoir de commande (13) hors dudit réceptacle (102) lorsque ledit boîtier (10) est ouvert, **caractérisée en ce que**
ladite chape (11) est adaptée pour être décalée angulairement par rapport à une position bloquée (p11) de sorte à permettre l'insertion en partie dudit poussoir de commande (13) dans son logement (110) et dudit au moins ergot primaire (130) dans ladite au moins rainure secondaire (112).

2. Clef (1) selon la revendication 1, selon laquelle ledit poussoir de commande (13) comprend en outre deux ergots secondaires (131) adaptés pour s'insérer dans deux encoches (1021) dudit réceptacle (102) de sorte à bloquer en rotation ledit poussoir de commande (13).

3. Clef (1) selon la revendication 1 ou la revendication 2, selon laquelle ledit au moins un ergot primaire (130) est adapté pour s'engager dans l'autre des deux rainures primaires (111) lorsque ladite chape (11) est en position libérée (p12) et lorsque ledit poussoir de commande (13) est en position relâchée (p31).

4. Clef (1) selon la revendication précédente, selon laquelle ladite chape (11) est adaptée pour être mise en rotation pour arriver à sa position bloquée (p11) de sorte à décaler ledit au moins ergot primaire (130) par rapport à ladite au moins une rainure secondaire (112) et à permettre l'insertion dudit ergot primaire (130) dans une rainure primaire (111).

5. Clef (1) selon l'une quelconque des revendications précédentes, selon laquelle ledit poussoir de commande (13) est en outre adapté pour :
- bloquer ledit paneton (12) en position escamotée (p21) ou en position sortie (p22) lorsqu'il est en position relâchée (p31) ;
- libérer ledit paneton (12) en position sortie (p22) lorsqu'il passe de sa position relâchée (p31) à une position enfoncée (p32).

6. Clef (1) selon l'une quelconque des revendications précédentes, selon laquelle ladite chape (11) est pivotante autour dudit poussoir de commande (13) et ledit poussoir de commande (13) est non pivotant.

7. Clef (1) selon l'une quelconque des revendications précédentes, selon laquelle ladite chape pivotante (11) comprend une unique rainure secondaire (112).

8. Clef (1) selon la revendication précédente, selon laquelle ladite unique rainure secondaire (112) est configurée de sorte à permettre le passage dudit au moins un ergot primaire (130) lors du montage dudit poussoir de commande (13) dans ledit boîtier (10).

9. Clef (1) selon la revendication 7 ou la revendication 8, selon laquelle ladite partie (1100) qui bloque en translation le poussoir de commande (13) est une collerette de la chape (11).

10. Clef (1) selon l'une quelconque des revendications précédentes 1 à 7, selon laquelle ladite chape pivotante (11) comprend deux rainures secondaires (112).

11. Clef (1) selon la revendication précédente, selon laquelle une des deux rainures secondaires (112) est configurée de sorte à permettre le passage dudit au moins un ergot primaire (130) lors du montage dudit poussoir de commande (13) dans ledit boîtier (10), et l'autre des deux rainures secondaires (112) est configurée de sorte à empêcher le passage dudit au moins un ergot primaire (130) lorsque le boîtier (10) est ouvert.

12. Clef (1) selon l'une quelconque des revendications 10 ou 11, selon laquelle les deux rainures secondaires (112) sont de largeur différente (L2, L2').

13. Clef (1) selon la revendication précédente, selon laquelle l'une des deux rainures secondaires (112) comprend une largeur (L2') supérieure à celle (L1) dudit au moins un ergot primaire (130) et l'autre des deux rainures secondaire (112) comprend une largeur (L2) inférieure à celle (L1) dudit au moins un ergot primaire (130).

14. Clef (1) selon l'une quelconque des revendications 10 à 13, selon laquelle ledit poussoir de commande (13) comprend deux ergots primaires (130).

15. Clef (1) selon l'une quelconque des revendications 10 à 14, selon laquelle ladite clef (1) comprend en outre un pivot (14) solidaire de ladite chape (11) et adapté pour être entraîné en rotation par un ressort (15).

16. Clef (1) selon la revendication précédente, selon laquelle ledit pivot (14) est adapté pour s'insérer en partie dans les deux rainures secondaires (112).

17. Clef (1) selon l'une des revendications 15 ou 16, selon laquelle ledit pivot (14) comprend une fente (140) adaptée pour recevoir une extrémité (150) dudit ressort (15).

18. Clef (1) selon l'une quelconque des revendications 1 à 14, selon laquelle une joue (100) dudit réceptacle (102) comprend une pièce moulée (14) avec ladite joue (100) et adaptée pour recevoir une extrémité (150) dudit ressort (15).

19. Clef (1) selon l'une quelconque des revendications précédentes, selon laquelle ladite clef (1) comprend en outre un support électronique (107) et une pile (108).

20. Procédé de montage (P) d'une clef (1) pour véhicule automobile adaptée pour coopérer avec un paneton (12), ladite clef (1) comprenant un boîtier (10) avec un réceptacle (102), une chape (11) avec deux rainures primaires (111) et au moins une rainure secondaire (112), et un poussoir de commande (13), selon lequel ledit procédé de montage (P) comprend :
- le positionnement de ladite chape (11) entre deux joues (100, 101) du réceptacle (102) dudit boîtier (10) ;
- l'insertion en partie du poussoir de commande (13) dans un logement (110) de ladite chape (11) et l'insertion d'au moins un ergot primaire (130) du poussoir de commande (13) dans ladite au moins une rainure secondaire (112) de ladite chape (11) ;
- la rotation de ladite chape (11) pour arriver à une position bloquée (p11) et de sorte que ledit au moins ergot primaire (130) soit décalé par rapport à ladite au moins une rainure secondaire (112) de ladite chape (11) et puisse être engagé dans une rainure primaire (111) de ladite chape (11) ;
- le relâchement du poussoir de commande (13) de sorte que ledit au moins un ergot primaire (130) s'engage dans ladite rainure primaire (111) ;
ladite chape (11) étant positionnée dans une position d'assemblage (p13) décalée angulairement par rapport à sa position bloquée (p11) pour le montage dudit poussoir de commande (13) dans ledit réceptacle (102) dudit boîtier (10).

## Patentansprüche

1. Schlüssel (1) für ein Kraftfahrzeug, welcher dafür eingerichtet ist, mit einem Schlüsselbart (12) zusammenzuwirken, und umfasst:
- ein Gehäuse (10), das einen Aufnahmeraum (102) umfasst, der zwei Wangen (100, 101) aufweist;
- einen schwenkbaren Block (11), der dafür eingerichtet ist, zwischen den zwei Wangen (100, 101) des Aufnahmeraumes (102) angebracht zu werden, und umfasst:
- eine Aufnahme (110);
- zwei primäre Nuten (111);
- wenigstens eine sekundäre Nut (112);
- einen Betätigungsstößel (13), der teilweise in die Aufnahme (110) des Blocks (11) eingesetzt ist und wenigstens einen primären Ansatz (130) umfasst, der dafür eingerichtet ist:
- in eine der zwei primären Nuten (111) einzugreifen, wenn sich der Betätigungsstößel (13) in einer losgelassenen Position (p31) befindet, um den Block (11) gegen Verdrehen zu sichern;
- sich aus dem Eingriff in die primäre Nut (111) zu lösen, wenn sich der Betätigungsstößel (13) in einer niedergedrückten Position (p32) befindet, um den Block (11) zur Drehung freizugeben,
- durch einen Teil (1100, 112) des Blocks (11) in Translation blockiert zu werden, um den Ausbau des Betätigungsstößels (13) aus dem Aufnahmeraum (102) zu verhindern, wenn das Gehäuse (10) offen ist,
**dadurch gekennzeichnet, dass** der Block (11) dafür eingerichtet ist, in Bezug auf ein blockierte Position (p11) winkelmäßig versetzt zu werden, um das teilweise Einsetzen des Betätigungsstößels (13) in seine Aufnahme (110) und des wenigstens einen primären Ansatzes (130) in die wenigstens eine sekundäre Nut (112) zu ermöglichen.

2. Schlüssel (1) nach Anspruch 1, wobei der Betätigungsstößel (13) außerdem zwei sekundäre Ansätze (131) umfasst, die dafür eingerichtet sind, in zwei Aussparungen (1021) des Aufnahmeraumes (102) eingesetzt zu werden, um den Betätigungsstößel (13) gegen Verdrehen zu sichern.

3. Schlüssel (1) nach Anspruch 1 oder Anspruch 2, wobei der wenigstens eine primäre Ansatz (130) dafür eingerichtet ist, in die andere der zwei primären Nuten (111) einzugreifen, wenn sich der Block (11) in einer freigegebenen Position (p12) befindet und wenn sich der Betätigungsstößel (13) in der losgelassenen Position (p31) befindet.

4. Schlüssel (1) nach dem vorhergehenden Anspruch, wobei der Block (11) dafür eingerichtet ist, in Drehung versetzt zu werden, um in seine blockierte Position (p11) zu gelangen, um den wenigstens einen primären Ansatz (130) in Bezug auf die wenigstens eine sekundäre Nut (112) zu verlagern und um das Einsetzen des primären Ansatzes (130) in eine primäre Nut (111) zu ermöglichen.

5. Schlüssel (1) nach einem der vorhergehenden Ansprüche, wobei der Betätigungsstößel (13) außerdem dafür eingerichtet ist:
- den Schlüsselbart (12) in der eingeklappten Position (p21) oder in der ausgeklappten Position (p22) zu blockieren, wenn er sich in der losgelassenen Position (p31) befindet;
- den Schlüsselbart (12) in der ausgeklappten Position (p22) freizugeben, wenn er von seiner losgelassenen Position (p31) in eine niedergedrückte Position (p32) übergeht.

6. Schlüssel (1) nach einem der vorhergehenden Ansprüche, wobei der Block (11) um den Betätigungsstößel (13) schwenkbar ist und der Betätigungsstößel (13) nicht schwenkbar ist.

7. Schlüssel (1) nach einem der vorhergehenden Ansprüche, wobei der schwenkbare Block (11) eine einzige sekundäre Nut (112) umfasst.

8. Schlüssel (1) nach dem vorhergehenden Anspruch, wobei die einzige sekundäre Nut (112) so ausgebildet ist, dass sie den Durchgang des wenigstens einen primären Ansatzes (130) bei der Montage des Betätigungsstößels (13) im Gehäuse (10) ermöglicht.

9. Schlüssel (1) nach Anspruch 7 oder Anspruch 8, wobei der Teil (1100), welcher den Betätigungsstößel (13) in Translation blockiert, ein Flansch des Blocks (11) ist.

10. Schlüssel (1) nach einem der vorhergehenden Ansprüche 1 bis 7, wobei der schwenkbare Block (11) zwei sekundäre Nuten (112) umfasst.

11. Schlüssel (1) nach dem vorhergehenden Anspruch, wobei eine der zwei sekundären Nuten (112) so ausgebildet ist, dass sie den Durchgang des wenigstens einen primären Ansatzes (130) bei der Montage des Betätigungsstößels (13) im Gehäuse (10) ermöglicht, und die andere der zwei sekundären Nuten (112) so ausgebildet ist, dass sie den Durchgang des wenigstens einen primären Ansatzes (130) verhindert, wenn das Gehäuse (10) offen ist.

12. Schlüssel (1) nach einem der Ansprüche 10 oder 11, wobei die zwei sekundären Nuten (112) unterschiedliche Breiten (L2, L2') aufweisen.

13. Schlüssel (1) nach dem vorhergehenden Anspruch, wobei eine der zwei sekundären Nuten (112) eine Breite (L2') aufweist, die größer als diejenige (L1) des wenigstens einen primären Ansatzes (130) ist, und die andere der zwei sekundären Nuten (112) eine Breite (L2) aufweist, die kleiner als diejenige (L1) des wenigstens einen primären Ansatzes (130) ist.

14. Schlüssel (1) nach einem der Ansprüche 10 bis 13, wobei der Betätigungsstößel (13) zwei primäre Ansätze (130) umfasst.

15. Schlüssel (1) nach einem der Ansprüche 10 bis 14, wobei der Schlüssel (1) außerdem einen Zapfen (14) umfasst, der mit dem Block (11) fest verbunden ist und dafür eingerichtet ist, von einer Feder (15) drehend angetrieben zu werden.

16. Schlüssel (1) nach einem der vorhergehenden Ansprüche, wobei der Zapfen (14) dafür eingerichtet ist, teilweise in die zwei sekundären Nuten (112) eingesetzt zu werden.

17. Schlüssel (1) nach einem der Ansprüche 15 oder 16, wobei der Zapfen (14) einen Schlitz (140) umfasst, der dafür eingerichtet ist, ein Ende (150) der Feder (15) aufzunehmen.

18. Schlüssel (1) nach einem der Ansprüche 1 bis 14, wobei eine Wange (100) des Aufnahmeraumes (102) ein Teil (14) umfasst, das an die Wange (100) angeformt ist und dafür eingerichtet ist, ein Ende (150) der Feder (15) aufzunehmen.

19. Schlüssel (1) nach einem der vorhergehenden Ansprüche, wobei der Schlüssel (1) außerdem einen elektronischen Datenträger (107) und eine Batterie (108) umfasst.

20. Verfahren zur Montage (P) eines Schlüssels (1) für ein Kraftfahrzeug, welcher dafür eingerichtet ist, mit einem Schlüsselbart (12) zusammenzuwirken, wobei der Schlüssel (1) ein Gehäuse (10) mit einem Aufnahmeraum (102), einen Block (11) mit zwei primären Nuten (111) und wenigstens einer sekundären Nut (112) und einen Betätigungsstößel (13) umfasst, wobei das Verfahren zur Montage (P) umfasst:
- die Positionierung des Blocks (11) zwischen zwei Wangen (100, 101) des Aufnahmeraumes (102) des Gehäuses (10);
- das teilweise Einsetzen des Betätigungsstößels (13) in eine Aufnahme (110) des Blocks (11) und das Einsetzen wenigstens eines primären Ansatzes (130) des Betätigungsstößels (13) in die wenigstens eine sekundäre Nut (112) des Blocks (11);
- die Drehung des Blocks (11), um in eine blockierte Position (p11) zu gelangen, und so, dass der den wenigstens eine primäre Ansatz (130) in Bezug auf die wenigstens eine sekundäre Nut (112) des Blocks (11) verlagert wird und in einer primären Nut (111) des Blocks (11) in Eingriff gebracht werden kann;
- das Loslassen des Betätigungsstößels (13), so dass der wenigstens eine primäre Ansatz (130) in die primäre Nut (111) eingreift;
wobei der Block (11) für die Montage des Betätigungsstößels (13) in dem Aufnahmeraum (102) des Gehäuses (10) in einer Zusammenbauposition (p13) positioniert wird, die in Bezug auf seine blockierte Position (p11) winkelmäßig versetzt ist.

## Claims

1. Key (1) for a motor vehicle suitable for engaging with a bit (12) and comprising:
- a housing (10) comprising a receptacle (102) including two flanges (100, 101);
- a pivoting yoke (11) suitable for being mounted between the two flanges (100, 101) of said receptacle (102) and comprising:
- a recess (110);
- two primary grooves (111);
- at least one secondary groove (112);
- a control pusher (13), partially inserted into said recess (110) of said yoke (11), and comprising at least one primary protrusion (130) suitable for:
- being engaged in one of the two primary grooves (111) when said control pusher (13) is in the released position (p31) so as to prevent said yoke (11) from rotating;
- being disengaged from said primary groove (111) when said control pusher (13) is in the depressed position (p32) so as to allow said yoke (11) to rotate;
- being prevented from translating by a part (1100, 112) of said yoke (11) so as to avoid the disassembly of said control pusher (13) from said receptacle (102) when said housing (10) is open, **characterized in that**
said yoke (11) is suitable for being angularly offset relative to an immobilized position (p11) so as to allow the partial insertion of said control pusher (13) into its recess (110) and of said at least one primary protrusion (130) into said at least one secondary groove (112).

2. Key (1) according to Claim 1, according to which said control pusher (13) also comprises two secondary protrusions (131) suitable for being inserted into two notches (1021) of said receptacle (102) so as to prevent said control pusher (13) from rotating.

3. Key (1) according to Claim 1 or Claim 2, according to which said at least one primary protrusion (130) is suitable for being engaged in the other of the two primary grooves (111) when said yoke (11) is in the free position (p12) and when said control pusher (13) is in the released position (p31).

4. Key (1) according to the previous claim, according to which said yoke (11) is suitable for being rotated to reach its immobilized position (p11) so as to offset said at least one primary protrusion (130) relative to said at least one secondary groove (112) and to allow the insertion of said primary protrusion (130) into a primary groove (111).

5. Key (1) according to any one of the previous claims, according to which said control pusher (13) is also suitable for:
- immobilizing said bit (12) in the retracted position (p21) or the extended position (p22) when it is in the released position (p31);
- allowing said bit (12) to move to the extended position (p22) when it moves from its released position (p31) to a depressed position (p32).

6. Key (1) according to any one of the previous claims, according to which said yoke (11) is pivoting about said control pusher (13) and said control pusher (13) is non-pivoting.

7. Key (1) according to any one of the previous claims, according to which said pivoting yoke (11) comprises a single secondary groove (112).

8. Key (1) according to the previous claim, according to which said single secondary groove (112) is configured so as to allow the passage of said at least one primary protrusion (130) when said control pusher (13) is mounted in said housing (10).

9. Key (1) according to Claim 7 or Claim 8, according to which said part (1100) that prevents the control pusher (13) from translating is a collar of the yoke (11) .

10. Key (1) according to any one of the previous Claims 1 to 7, according to which said pivoting yoke (11) comprises two secondary grooves (112).

11. Key (1) according to the previous claim, according to which one of the two secondary grooves (112) is configured so as to allow the passage of said at least one primary protrusion (130) when said control pusher (13) is mounted in said housing (10), and the other of the two secondary grooves (112) is configured so as to prevent the passage of said at least one primary protrusion (130) when the housing (10) is open.

12. Key (1) according to either one of Claims 10 and 11, according to which the two secondary grooves (112) are different widths (W2, W2').

13. Key (1) according to the previous claim, according to which the width (W2') of one of the two secondary grooves (112) is larger than the width (W1) of said at least one primary protrusion (130) and the width (W2) of the other of the two secondary grooves (112) is smaller than the width (W1) of said at least one primary protrusion (130).

14. Key (1) according to any one of Claims 10 to 13, according to which said control pusher (13) comprises two primary protrusions (130).

15. Key (1) according to any one of Claims 10 to 14, according to which said key (1) also comprises a pivot (14) rigidly connected to said yoke (11) and suitable for being rotated by a spring (15).

16. Key (1) according to the previous claim, according to which said pivot (14) is suitable for being partially inserted into the two secondary grooves (112) .

17. Key (1) according to one of Claims 15 and 16, according to which said pivot (14) comprises a slot (140) suitable for receiving one end (150) of said spring (15).

18. Key (1) according to any one of Claims 1 to 14, according to which one flange (100) of said receptacle (102) comprises a part (14) molded with said flange (100) and suitable for receiving one end (150) of said spring (15).

19. Key (1) according to any one of the previous claims, according to which said key (1) also comprises an electronic medium (107) and a battery (108).

20. Method (M) for assembling a key (1) for a motor vehicle suitable for engaging with a bit (12), said key (1) comprising a housing (10) with a receptacle (102), a yoke (11) with two primary grooves (111) and at least one secondary groove (112), and a control pusher (13), according to which said assembly method (M) comprises:
- positioning said yoke (11) between two flanges (100, 101) of the receptacle (102) of said housing (10);
- partially inserting the control pusher (13) into a recess (110) of said yoke (11) and inserting at least one primary protrusion (130) of the control pusher (13) into said at least one secondary groove (112) of said yoke (11);
- rotating said yoke (11) to reach an immobilized position (p11) and so that said at least one primary protrusion (130) is offset relative to said at least one secondary groove (112) of said yoke (11) and can be engaged in a primary groove (111) of said yoke (11);
- releasing the control pusher (13) so that said at least one primary protrusion (130) is engaged in said primary groove (111);
said yoke (11) being positioned in an assembly position (p13) angularly offset relative to its immobilized position (p11) for the mounting of said control pusher (13) in said receptacle (102) of said housing (10).
